# FASCICULE DE BREVET EUROPEEN

(11) **EP 0 315 141 B1**
(45) Date de publication et mention de la délivrance du brevet: **29.12.1993**
(21) Numéro de dépôt: 88118239.8
(22) Date de dépôt: 02.11.1988
(51) Int. Cl.: H01P 1/17

(54) **Dispositif d'excitation d'un guide d'onde en polarisation circulaire par une antenne plane**
Anregungsvorrichtung einer zirkularpolarisierten Welle mit einer Flachantenne in einem Hohlleiter
Excitation arrangement of a circular polarised wave with a patch antenna in a waveguide

(30) Priorité: 05.11.1987 FR 8715359
(43) Date de publication de la demande: 10.05.1989
(73) Titulaire: ALCATEL ESPACE, F-92407 Courbevoie Cédex (FR); ALCATEL N.V., NL-1077 XX Amsterdam (NL)
(72) Inventeur: René, Didier, F-31100 Toulouse (FR); Dusseux, Thiery, F-31770 Colombes (FR); Ginestet, Philippe, F-31400 Toulouse (FR)
(74) Mandataire: Weinmiller, Jürgen

(56) Documents cités:
- EP-A- 0 059 927
- FR-A- 2 462 787
- US-A- 3 665 480
- US-A- 4 067 016
- US-A- 4 208 660
- PATENT ABSTRACTS OF JAPAN, vol. 10, no. 248 (E-431)[2304], 26-08-1986, page 93 E 431; & JP-A 61 77 403 (SUMITOMO ELECTRIC IND. LTD) 21-04-1986

## Description

L'invention concerne un dispositif d'excitation d'un guide d'onde en polarisation circulaire par une antenne plane, par exemple imprimée ou plaquée.

Ce dispositif est un dispositif compact d'excitation d'un guide d'onde en double polarisation circulaire à large bande et à haute pureté de polarisation. Il permet de générer une onde en polarisation circulaire droite et/ou gauche dans un guide à section par exemple carrée ou circulaire.

Un tel dispositif est destiné à être utilisé dans une antenne multisource à réutilisation de fréquence en polarisation circulaire.

Il peut également être utilisé dans tout élément rayonnant en guide d'onde, nécessitant une excitation compacte en polarisation circulaire, à partir d'une alimentation en ligne TEM ("Transverse Electro-magnetic") par exemple : ligne coaxiale, ligne triplaque ou ligne microstrip.

On connaît du document US-A-3 665 480, une antenne imprimée associée à un guide d'onde. L'antenne a une ouverture rayonnante en forme de fente annulaire formée dans une plaque conductrice et des lignes d'alimentation orthogonales, disposées entre deux plaques conductrices séparées par un diélectrique, venant se terminer sous le disque central délimité par la fente annulaire. Une telle antenne est de qualité médiocre en termes de largeur de bande et de pureté de polarisation et donc incompatible avec une utilisation en polarisation circulaire pure sur des bandes de fréquence télécommunication.

Le but de l'invention est de proposer un dispositif d'excitation d'un guide d'onde par une antenne plane ayant des qualités améliorées en termes de bande passante, d'ellipticité et de compacité.

Ce but est atteint par un dispositif d'excitation d'un guide d'onde conforme à la revendication 1.

Un tel dispositif présente une excellente adaptation dans une large bande de fréquence et une excellente pureté de polarisation circulaire dans cette bande.

Un tel dispositif permet de pallier les inconvénients des systèmes de l'art connu. Il permet en effet :
- une diminution de l'encombrement ;
- un élargissement de la bande de fréquence pour des valeurs d'adaptation et d'ellipticité données.

Le dispositif de l'invention présente, en effet, les caractéristiques suivantes :
- Il est extrêmement compact ; la polarisation circulaire est ici directement générée à partir d'une ligne TEM sur une longueur inférieure à une longueur d'onde ;
- Il est muni d'accès arrières longitudinaux ; ce qui permet de coupler ces accès, sans câbles coaxiaux supplémentaires, à un répartiteur de puissance TEM émission et/ou réception parallèle à la section du guide ; endroit où peuvent être également implantés les coupleurs hybrides de mise en quadrature ;
- Il est utilisable sur toute antenne en polarisation circulaire où se pose un problème de compacité ou d'encombrement pour le dispositif de polarisation.

Les caractéristiques et avantages de l'invention ressortiront d'ailleurs de la description qui va suivre, à titre d'exemple non limitatif, en référence aux figures annexées sur lesquelles :
- les figures 1 et 2 illustrent respectivement une vue de face suivant la flèche I représentée à la figure 2, et une vue en coupe longitudinale du dispositif de l'invention ;
- la figure 3 illustre une vue en coupe longitudinale d'une première variante du dispositif de l'invention ;
- les figures 4 et 5 illustrent respectivement une vue de face suivant la flèche IV représentée à la figure 5, et une vue en coupe longitudinale d'une seconde variante du dispositif de l'invention.

Le dispositif de l'invention, tel que représenté en figure 1, est constitué par un guide 10, par exemple cylindrique, excité en polarisation circulaire par une antenne 11, par exemple plaquée ou imprimée, à simple résonateur. Cette antenne comporte donc un motif métallique plan déposé sur un substrat isolant. La forme de l'antenne est évolutive suivant les performances à attendre (typiquement carrée ou circulaire suivant la forme du guide d'onde). Le fond du guide d'onde 12 sert de plan de masse à l'antenne, ici en forme de disque. L'antenne est alimentée par deux attaques coaxiales 13 et 14 adaptées et situées à 90° l'une de l'autre relativement au centre du guide, ces deux attaques étant isolées l'une de l'autre à l'aide d'un diélectrique 18.

Chaque attaque coaxiale est alimentée en quadrature de phase par un coupleur hybride 90° (15) qui peut être un coupleur hybride à branches par exemple. Un accès 16 de ce coupleur hybride 15 génère de la polarisation circulaire droite ; l'autre accès 17 génère de la polarisation circulaire gauche. Ce coupleur hybride 15 est déséquilibré en amplitude de manière à compenser les couplages entre sondes et à générer dans chaque polarisation un champ présentant un rapport d'éllipticité minimal.

Dans une première variante de réalisation, comme représenté à la figure 3, l'antenne, par exemple plaquée ou imprimée, est constituée par un double résonateur 11, 20, ce qui permet d'augmenter la bande passante du dispositif. Les deux parties 11 et 20 de ce double résonateur, ayant ici, à titre d'exemple, la forme de deux disques métalliques concentriques, sont espacées grâce à un diélectrique 21.

Dans une seconde variante de réalisation, comme représenté aux figures 4 et 5, l'antenne 11 (à double résonateur ou à simple résonateur), par exemple plaquée ou imprimée, est alimentée par quatre attaques coaxiales 22, 23, 24 et 25 alimentées en quadrature (0°, ± 90°, ± 180°, ± 270°) par un dispositif 26 composé d'un coupleur hybride et de deux "sourricières" ("Rat-race en anglais ou anneaux hybrides) ou d'un coupleur hybride et de deux "tés" adaptés. Chaque coupleur hybride et chaque "souricière" ou "té" est équilibré (coupleur 3dB) et génère ainsi dans le guide d'onde des ondes à polarisation circulaire pure.

Le coupleur hybride produit la quadrature de phase nécessaire à la polarisation circulaire. Les "souricières" ou "tés", constituant en fait un dispositif symétriseur, peuvent, d'ailleurs, être remplacés par d'autres types de "balun" (balance unit" en anglais) ou systèmes d'équilibrage.

On peut utiliser le dispositif de l'invention, tel que représenté à la figure 3, avec les dimensions suivantes :
- distance entre chacune des attaques coaxiales 13 et 14 et le centre du résonateur 11 de forme circulaire : environ 20,5 millimètres ;
- épaisseur du diélectrique 18 : environ 3 millimètres ;
- épaisseur du résonateur 11 : environ 0,5 millimètre ;
- épaisseur du diélectrique 21 : environ 7 millimètres ;
- épaisseur du résonateur 20 : environ 0,5 millimètre ;
- diamètre du résonateur 11, de forme circulaire, environ 41 millimètres ;
- diamètre du résonateur 20, de forme circulaire : environ 28 millimètres ;
- diamètre du guide 10, de forme cylindrique : environ 52 millimètres.

On peut alors obtenir les performances suivantes :
- Bande de fréquence : 15% (exemple 3700 MHz - 4200 MHz).
- Adaptation, T.O.S. dans cette bande < 1,20
- Ellipticité < 0,6dB
Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Ainsi le dispositif de l'invention peut comporter un résonateur (figure 1,2), deux résonateurs (figure 3), mais il peut également comporter plus de deux résonateurs : trois, quatre...

Ainsi ces résonateurs ne sont pas forcément de forme circulaire : ils peuvent avoir une forme quelconque : circulaire, carrée, en croix, en étoile, hexagonale, ou présenter des encoches ou accidents dissymétriques. Il peuvent également présenter des évidements (surfaces non métallisées) de forme quelconque à l'intérieur de leur contour.

Ainsi les couches diélectriques (18, 21) de support de ces résonateurs (11, 20) peuvent être remplacées partiellement ou totalement par d'autres types de supports (entretoises, colonnettes) en matière quelconque (conducteur ou isolant) connus de l'homme de l'art.

Ainsi ces résonateurs peuvent être prolongés hors de leur plan ou dans leur plan par des pièces métalliques pouvant ou non entrer en contact électrique avec la paroi du guide.

Ainsi les guides utilisés peuvent être de forme circulaire, carrée, mais aussi hexagonale, polygonale, elliptique ou autre. Ils peuvent présenter des accidents tels que surépaisseurs ou sillons dans le sens longitudinal, oblique ou transversal, ou présenter des accidents locaux tels que pions, iris, fentes. Ils peuvent, également, être globalement ou localement évasés ou rétrécis, ou les deux successivement, selon une loi déterminée par exemple.

Ainsi le système d'excitation peut, tout aussi bien, être situé à l'intérieur du guide.

Ainsi le dispositif de l'invention peut être alimenté par 2, par 4 mais aussi par un nombre plus grand d'accès, qui peuvent être connectés au premier résonateur (11), mais aussi aux autres résonateurs (20...).

## Revendications

1. Dispositif d'excitation d'un guide d'onde creux rectiligne(10) ayant un axe de symétrie et fermé à une première extrémité (12) perpendiculairement à cet axe de symétrie, le dispositif comprenant une antenne plane,
**caractérisé** en ce que l'antenne comprend:
- un plan de masse constitué par ladite première extrémité (12) du guide d'onde,
- au moins deux couches (18,21) de substrat isolant disposées sur la surface intérieure de la première extrémité du guide d'onde et séparées entre elles par une première surface métallique (11), ladite couche de substrat isolant la plus distante de ladite première extrémité du guide d'onde portant une seconde surface métallique (20), lesdites couches de substrat isolant et lesdites surfaces métalliques étant toutes disposées symétriquement par rapport à l'axe de symétrie du guide d'onde, lesdites surfaces métalliques formant chacune un élément rayonnant et constituant une pluralité de résonateurs superposés disposés sur la surface intérieure de ladite première extrémité du guide d'onde,
- au moins une paire de lignes (13,14) coaxiales connectées à ladite première surface métallique et espacées l'une de l'autre d'un angle de 90° par rapport à l'axe de symétrie du guide d'onde,
- et un circuit (15) incluant un coupleur hybride alimentant lesdites lignes coaxiales en quadrature pour exciter le guide d'onde en polarisation circulaire.

2. Dispositif selon la revendication 1, dans lequel chaque élément rayonnant est un motif métallique de circuit imprimé disposé sur une couche respective de substrat isolant.

3. Dispositif selon l'une des revendications précédentes, comprenant quatre lignes coaxiales espacées deux-à-deux d'un angle de 90° par rapport à l'axe de symétrie du guide d'onde et connectées à ladite première surface métallique.

4. Dispositif selon l'une des revendications précédentes, dans lequel lesdites surfaces métalliques sont constituées par des disques métalliques disposés respectivement sur les surfaces desdites couches de substrat isolant et constituant lesdits éléments rayonnants.

5. Dispositif selon la revendication 4, dans lequel ledit guide d'onde est en métal et ladite seconde couche de substrat isolant (21) est interposée entre la surface du premier disque métallique (11) la plus distante de ladite première couche de substrat isolant (18) et ledit second disque métallique (20) placé sur la face de ladite seconde couche de substrat isolant (21) la plus distante dudit premier disque métallique (11), ledit premier disque métallique (11) constituant ledit premier élément rayonnant et ledit second disque métallique (20) constituant ledit second élément rayonnant.

## Claims

1. A device for exciting a hollow, rectilinear waveguide (10) having an axis of symmetry and closed at a first end (12) perpendicular to said axis of symmetry, the device comprising a plane antenna, characterized in that the antenna comprises:
· a ground plane constituted by the said first end of the waveguide (12);
· at least two layers of insulating substrate (18, 21) disposed on the inside surface of the first end of the waveguide and separated from each other by a first metal surface (11), the said layer of insulating substrate furthest from the said first end of the waveguide carrying a second metal surface (20), the said layers of insulating substrate and the said metal surfaces all being disposed symmetrically in relation to the waveguide's axis of symmetry, each of the said metal surfaces forming a radiating element and constituting a plurality of superimposed resonators disposed on the inside surface of the said first end of the waveguide;
· at least one pair of coaxial lines (13, 14) connected to the said first metal surface and spaced apart from one another at a 90° angle to the waveguide's symmetry; and
· a circuit (15) including a hybrid coupler feeding the said coaxial lines in quadrature to excite the waveguide with circular polarization.

2. A device according to claim 1, in which each radiating element is a metal printed circuit pattern disposed on a respective layer of insulating substrate.

3. A device according to any preceding claim, comprising four coaxial lines spaced in pairs at a 90° angle relative to the axis of symmetry of the waveguide and connected to the said first metal surface.

4. A device according to any preceding claim, in which the said metal surfaces are constituted by metal disks disposed on respective surfaces of the said layers of insulating substrate and constituting the said radiating elements.

5. A device according to claim 4, in which the said waveguide is made of metal and the said second layer of insulating substrate (21) is interposed between the surface of the first metal disk (11) furthest away from the said first layer of insulating substrate (18) and the said second metal disk (20) placed on the front of the said second layer of insulating substrate (21) furthest away from the said first metal disk (11), the said first metal disk (11) constituting the said first radiating element and the said second metal disk (20) constituting the said second radiating element.

## Patentansprüche

1. Einrichtung zum Anregen eines geraden hohlen Wellenleiters (10), der eine Symmetrieachse besitzt und an einem ersten Ende (12) senkrecht zu dieser Symmetrieachse geschlossen ist, wobei die Einrichtung eine Flachantenne aufweist,
dadurch gekennzeichnet, daß die Antenne aufweist:
- eine Massefläche, die aus dem ersten Ende (12) des Wellenleiters besteht,
- mindestens zwei isolierende Substratschichten (18, 21), die auf der Innenoberfläche des ersten Endes des Wellenleiters angebracht sind und voneinander durch eine metallische Oberfläche (11) getrennt sind, wobei die am weitesten vom ersten Ende des Wellenleiters entfernte isolierende Substratschicht eine zweite metallische Oberfläche (20) trägt und die isolierenden Substratschichten sowie die metallischen Oberflächen sämtlich symmetrisch zur Symmetrieachse des Wellenleiters angeordnet sind, wobei die metallischen Oberflächen jeweils ein strahlendes Element bilden und eine Vielzahl übereinander geschichtete Resonatoren bilden, die auf der inneren Oberfläche des ersten Endes des Wellenleiters angeordnet sind,
- mindestens ein Paar von Koaxialleitungen (13, 14), die an die erste metallische Oberfläche angeschlossen sind und einen gegenseitigen Abstand im Winkel von 90° relativ zur Symmetrieachse des Wellenleiters aufweisen, und
- eine Schaltung (15) mit einem Hybridkoppler, der die Koaxialleitungen in Quadratur speist, um den Wellenleiter in Zirkularpolarisation anzuregen.

2. Einrichtung nach Anspruch 1, bei der jedes strahlende Element ein metallisches Druckschaltungsmuster ist, das auf einer entsprechenden Schicht aus isolierendem Substrat aufgebracht ist.

3. Einrichtung nach Anspruch 1 oder 2, mit vier Koaxialleitungen, die paarweise einen gegenseitigen Abstand im Winkel von 90° relativ zur Symmetrieachse des Wellenleiters aufweisen und an die erste metallische Oberfläche angeschlossen sind.

4. Einrichtung nach einem der vorhergehenden Ansprüche, bei der die metallischen Oberflächen aus Metallscheiben bestehen, die auf den Oberflächen je einer der isolierenden Substratschichten angeordnet sind und die strahlenden Elemente bilden.

5. Einrichtung nach Anspruch 4, bei der der Wellenleiter aus Metall besteht und die zweite isolierende Substratschicht (21) zwischen die am weitesten von der ersten isolierenden Substratschicht (18) entfernte Oberfläche der ersten Metallscheibe (11) und die zweiten Metallscheibe (20) eingefügt ist, welche auf der am weitesten von der ersten Metallscheibe (11) entfernten Fläche der zweiten isolierenden Substratschicht (21) angebracht ist, wobei die erste Metallscheibe (11) das erste strahlende Element und die zweite Metallscheibe (20) das zweite strahlende Element bildet.
